# FASCICULE DE BREVET EUROPEEN

(11) **EP 0 615 918 B1**
(45) Date de publication et mention de la délivrance du brevet: **02.07.1997**
(21) Numéro de dépôt: 94630014.2
(22) Date de dépôt: 10.03.1994
(51) Int. Cl.: B65D 51/22

(54) **Fermeture hermétique pour récipient**
Hermetischer Verschluss für Behälter
Hermetic closure for containers

(30) Priorité: 15.03.1993 LU 88233
(43) Date de publication de la demande: 21.09.1994
(73) Titulaire: LYNES HOLDING S.A., L-2240 Luxembourg (LU)
(72) Inventeur: Wagner, Armand, L-4277 Esch/Alzette (LU)
(74) Mandataire: Weydert, Robert

(56) Documents cités:
- EP-A- 0 355 471
- BE-A- 867 503
- DE-U- 8 803 816
- GB-A- 2 022 547

## Description

L'invention concerne un moyen de fermeture hermétique pour un récipient, comportant une capsule à appliquer sur le goulot du récipient et ayant une jupe cylindrique s'étendant de l'un des côtés d'une paroi terminale de la capsule, l'autre côté de la paroi terminale de la capsule étant en outre pourvue d'un moyen pour perforer et découper un élément de scellage hermétique appliqué sur le goulot du récipient et d'un bord circonférentiel s'étendant de l'autre côté de la paroi terminale radialement à l'extérieur du moyen de perforation et de découpage, la capsule pouvant être placée en position inversée sur le goulot du récipient, avec le bord circonférentiel reçu autour de l'extrémité du goulot pour perforer et découper le moyen de scellage hermétique.

Un tel moyen de fermeture avec une telle capsule est connue dans la technique antérieure et décrite par exemple dans le brevet belge 867503. Selon ce brevet belge le moyen de scellage hermétique du récipient comporte une feuille en aluminium appliquée par un procédé de thermoscellage à l'extrémité du goulot du récipient. Après le thermoscellage du récipient la capsule est vissée sur le goulot et protège la mince feuille en aluminium en vue d'éviter une déchirure accidentelle de celle-ci. Pour ouvrir le récipient la capsule est d'abord dévissée et elle est appliquée en position inversée sur le goulot du récipient de sorte que le bord circonférentiel de la capsule vient se placer autour de l'extrémité supérieure du goulot du récipient. La capsule est pressée contre le goulot du récipient pour perforer la mince feuille en aluminium au moyen d'une projection tranchante prévu sur la face extérieure de la paroi terminale de la capsule radialement à l'intérieur du bord circonférentiel. Par rotation de la capsule en position inversée sur le goulot du récipient la feuille en aluminium est alors découpée par la projection tranchante autour du bord intérieur du goulot du récipient. Le désavantage de cette technique antérieure est dû au procédé de thermoscellage nécessaire pour appliquer la feuille en aluminium au goulot du récipient pour le fermer hermétiquement. Ce procédé de thermoscellage augmente les frais de fabrication et en outre après avoir découpé la feuille en aluminium un anneau d'aluminium reste appliqué au goulot du récipient qui est difficile à enlever et qui ne permet pas le récyclage économique du récipient.

Le but de la présente invention est de fournir un moyen de fermeture qui permet le scellage hermétique d'un récipient sans avoir recours à une feuille en aluminium devant être appliquée par thermoscellage au goulot du récipient.

Selon la présente invention, pour réaliser cela, le moyen de scellage hermétique est constitué d'un bouchon qui est préinstallé à l'intérieur de la capsule et retenu par friction dans celle-ci avant l'application de la capsule avec le bouchon préinstallé sur le goulot du récipient, ce bouchon ayant une paroi d'extrémité et une bride radiale destinée à venir se placer sur l'extrémité du goulot du récipient, le diamètre extérieur de cette bride radiale étant choisi de sorte qu'elle puisse être reçue à l'intérieur du bord circonférentiel dans la position inversée de la capsule, le bouchon étant en outre pourvu d'une jupe cylindrique s'étendant de la paroi d'extrémité et destinée à être pressée dans le goulot du récipient lorsque la capsule avec le bouchon préinstallé est appliquée sur le goulot du récipient et en vue de retenir le bouchon par friction dans le goulot du récipient lorsque la capsule est enlevée, la distance radiale entre l'axe de la capsule et l'extrémité extérieure du moyen pour perforer et découper le bouchon ou l'élément de scellage hermétique étant sensiblement égale ou inférieure au rayon de la paroi cylindrique intérieure de la jupe du bouchon.

Il n'est donc plus nécessaire d'appliquer une feuille en aluminium par thermoscellage au goulot du récipient pour le fermer hermétiquement. Le bouchon préinstallé dans la capsule est pressé dans le goulot du récipient lorsque la capsule est appliquée sur le goulot de celui-ci. De cette façon une fermeture hermétique du récipient est réalisée et lorsque la capsule est enlevée le bouchon est retenu par friction dans le goulot du récipient. Comme dans le brevet belge 867503 le bouchon formant élément de scellage hermétique peut être perforé et découpé par un moyen tranchant de la capsule en appliquant celle-ci en position inversée sur le goulot du récipient. La paroi d'extrémité ou terminale du bouchon peut être munie d'un affaiblissement de son épaisseur pour faciliter la perforation et le découpage du bouchon en vue d'ouvrir le récipient. Selon un mode d'exécution, l'affaiblissement est un affaiblissement annulaire s'étendant circonférentiellement et situé radialement à l'intérieur du diamètre intérieur de la jupe du bouchon. Par rotation du bouchon placé en position inversée sur le goulot du récipient la paroi terminale du bouchon peut ainsi être découpée le long de la circonférence de la surface cylindrique intérieure du bouchon. Au lieu d'utiliser la capsule pour ouvrir le bouchon de scellage hermétique, le récipient scellé hermétiquement peut être directement placé avec son goulot orienté vers le bas dans un appareillage utilisant le contenu du récipient; la paroi terminale ou d'extrémité du bouchon étant alors perforée par un moyen de perforation de cet appareillage. A cet effet, la paroi terminale du bouchon est également pourvue d'un affaiblissement central situé au centre de la paroi d'extrémité du bouchon et plusieurs zones d'affaiblissement s'étendent radialement entre l'affaiblissement annulaire et l'affaiblissement central.

Pour faciliter l'enfoncement de la jupe du bouchon dans le goulot du récipient lorsque la capsule avec le bouchon préinstallé est appliquée sur le goulot du récipient, l'extrémité libre de la jupe est munie à l'extérieur d'une surface conique dont le plus petit diamètre est inférieur au diamètre de la jupe à proximité de la paroi terminale du bouchon.

La force de friction retenant le bouchon dans le goulot du récipient doit être sensiblement supérieure à la force de friction retenant le bouchon dans la capsule de façon à ce que le bouchon pressé dans le goulot du récipient lors de la première application de capsule sur le goulot du récipient reste dans le goulot lorsque la capsule est enlevée. La paroi d'extrémité du bouchon est reçue de préférence dans un évidement plat de la paroi terminale de capsule, délimité radialement par une surface de centrage. La bride radiale du bouchon peut contacter la surface de centrage interne de la capsule sur toute sa circonférence en vue de retenir le bouchon dans la capsule avant l'application de celle-ci sur le goulot du récipient, mais on a trouvé qu'il suffit de prévoir des petites protubérances radiales espacées circonférentiellement autour du diamètre externe de la bride radiale. Dans ce cas, seulement ces protubérances engagent par friction la paroi de centrage interne de la capsule, ces protubérances retenant le bouchon par friction à l'intérieur de la capsule.

Lorsque le contenu du récipient est épuisé le reste du bouchon perforé ou découpé ne doit pas être enlevé du récipient pour permettre le récyclage de celui-ci.

Parce que le thermoscellage d'une mince feuille en aluminium sur le goulot du récipient n'est plus nécessaire il ne reste pas un anneau en aluminium thermo-scellé sur l'extrémité du goulot du récipient.

Un mode de réalisation de l'invention sera maintenant décrit en plus grand détail en référence aux dessins annexés sur lesquels:
La figure 1 est une vue, moité en coupe moitié en élévation, d'un moyen de fermeture comportant une capsule avec bouchon, selon la présente invention, appliqué sur le goulot d'un récipient.
La figure 2 est une représentation en coupe avec le bouchon situé dans le goulot du récipient et la capsule en position inversée pour perforer et découper le bouchon de fermeture hermétique.
La figure 3 est une vue de dessus de la capsule.
La figure 4 est un détail de la capsule.
La figure 5 est une vue de dessus du bouchon.

Tel que représenté sur les figures 1 et 2 la capsule 10 du moyen de fermeture a une paroi d'extrémité ou terminale 12. Une jupe cylindrique 14 s'étend de l'un des côtés de la paroi terminale 12. La jupe est pourvue d'un filet hélicoïdal 16 sur sa surface interne pour visser la capsule 10 sur le goulot 18 d'un récipient 20 qui de son côté est munie d'un filet hélicoïdal 22 sur la surface externe du goulot 18. Sur l'autre côté de la paroi terminale 12 est prévu un bord circonférentiel 30 dont le diamètre intérieur est sensiblement égal ou supérieur au diamètre extérieur du goulot 18 du récipient 20 à son extrémité supérieure ou sensiblement égal ou supérieur au diamètre interne du filet hélicoïdal 16 de la jupe 14. Le diamètre intérieur du bord circonférentiel est choisi un peu plus grand que le diamètre extérieur du goulot 18 pour pouvoir placer la capsule 10 en position inversée facilement sur le goulot 18 mais en vue de centrer la capsule sur le goulot par l'engagement de la surface interne du bord circonférentiel et de la surface externe du goulot 18.

La paroi terminale 12 est munie à l'intérieur de la capsule d'un évidement plat 32 de faible profondeur pour recevoir la paroi d'extrémité 42 d'un bouchon de scellage hermétique 34. Le bouchon de scellage hermétique 34 est préinstallé dans l'évidement 32 avant le premier vissage de la capsule sur le goulot 18 du récipient 20. Le bouchon 34 est retenu par friction dans l'évidement 32 au moyen d'une bride radiale 36 du bouchon dont le diamètre externe est reçu par friction dans un diamètre de centrage interne 38 de l'évidement 32. Le diamètre externe de la bride radiale 32 est choisi de sorte que la bride 32 puisse être reçue à l'intérieur du bord circonférentiel 30 dans la position inversée de la capsule 10; en d'autres mots, le diamètre externe de la bride 32 est sensiblement égal ou inférieur au diamètre intérieur du bord circonférentiel 30 ou de la surface externe du goulot 18 à l'extrémité supérieure de celui-ci. La bride radiale 36 vient se placer contre l'extrémité supérieure du goulot 18 lorsque la capsule 10 avec le bouchon 34 préinstallé est vissée sur le goulot 18 du récipient 20. Le bouchon 34 est également muni d'une jupe cylindrique 40 s'étendant de l'un des côtés de la paroi d'extrémité 42 du bouchon 34 radialement à l'intérieur du diamètre extérieur de la bride radiale 36. La jupe cylindrique 40 est placée dans l'intérieur du goulot 18 du récipient 20 lorsque la capsule 10 avec le bouchon préinstallé 34 est vissée pour la première fois sur le goulot 18 du récipient 20. Le diamètre externe de la jupe 40 est choisi de façon à fournir un scellage hermétique du récipient par le bouchon 34 pressé dans le goulot de celui-ci. La force de friction retenant la jupe 40 dans l'intérieur du goulot 18 doit être plus élevée que la force de friction retenant le bouchon 34 dont l'évidement 32 de la capsule 10 de sorte que le bouchon reste dans le goulot 18 du récipient 20 lorsque la capsule 10 est dévissée. Pour faciliter l'enfoncement de la jupe 40 dans l'intérieur du goulot 18 la surface extérieure de la jupe à un diamètre extérieur réduit 44 de façon conique à son extrémité libre.

La paroi d'extrémité terminale 42 du bouchon 34 appliqué au goulot 18 du récipient 20 peut être perforée et découpée par un moyen de perforation et de découpage prévu sur le même côté de la capsule 10 que le bord circonférentiel 30 mais se trouvant radialement à l'intérieur du bord circonférentiel 30. Ce moyen pour perforer et découper la paroi terminale 42 du bouchon 34 est formé dans ce mode de réalisation par plusieurs, par exemple trois, dents pointues 46 espacées circonférentiellement autour de l'axe 26 de la capsule 10. Ces dents 46 ont une forme coupante, tel que représenté sur les figures 3 et 4. La hauteur du bord circonférentiel 30 est supérieure à la hauteur des dents 46 pointues pour les protéger et pour assurer le centrage de la capsule en position inversée sur le goulot 18 du récipient 20 avant que les dents 46 viennent en contact avec le bouchon 34 pour le perforer. L'arête extérieure 46a de la dent 46 est espacée de l'axe 26 de la capsule d'une distance radiale sensiblement égale à ou inférieure au rayon de la surface cylindrique interne de la jupe 30 du bouchon 34 pour perforer et découper la paroi terminale 42 du bouchon 34 le long de la surface cylindrique interne de la jupe 40 ou radialement à l'intérieur de celle-ci. Tel que représenté sur le détail de la figure 4 l'arête externe 46a de la dent 46 fait un petit angle aigu α₁ avec une ligne parallèle à l'axe centrale 26 de la capsule. Un plus grand angle aigu est formé entre le côté intérieur 46b de la dent 46 et la ligne parallèle à l'axe 26 de la capsule. La surface intérieure du bord circonférentiel 30 a une faible inclinaison (angle β) par rapport à une ligne parallèle à l'axe centrale 26 de la capsule 10. Cela fournit un évasement vers l'extérieur de l'écartement mesuré entre le bord circonférentiel 30 et l'arête externe 46a de la dent 46 en vue de faciliter l'application de la capsule 10 en position inversée sur le goulot du récipient et la perforation initiale de la paroi d'extrémité 42 du bouchon 34.

Pour faciliter d'avantage la perforation et le découpage de la paroi terminale 42 du bouchon 40, cette paroi terminale 42 est munie d'un affaiblissement 48 prévu dans le côté extérieur du bouchon et situé radialement à l'intérieur de la surface cylindrique interne de la jupe 40. L'affaiblissement 48 est également représenté sur la figure 5. De cette figure il résulte que l'affaiblissement, en plusieurs endroits espacés circonférentiellement a également des parties 48a s'étendant en forme de rayon vers l'intérieur vers la zone centrale 48b à section affaiblie du bouchon en laissant plusieurs zones 49, par exemple quatre zones, à épaisseur non affaiblie entre elles. En autres mots, l'affaiblissement 48 de la paroi d'extrémité 42 occupe toute la surface de la paroi d'extrémité 42 située radialement à l'intérieur de la jupe 40 du bouchon 34 à l'exception de plusieurs zones isolées 49 espacées angulairement autour de l'axe 26 du bouchon 34. Cela permet l'ouverture du récipient 20 par des moyens de perforation autres que les dents 46 de la capsule 10.

Tel que représenté également sur la figure 5 la bride radiale 36 du bouchon 34 comporte des protubérances 50 espacées autour de sa circonférence externe. Ces protubérances 50 sont prévues pour centrer le bouchon 34 dans la surface de centrage 38 de l'évidement 32 et fournissent la friction nécessaire pour retenir le bouchon 34 préinstallé dans la capsule 10 avant son application sur le goulot 18 du récipient 20.

## Revendications

1. Moyen de fermeture hermétique pour un récipient, comportant une capsule à appliquer sur le goulot du récipient et ayant une jupe cylindrique s'étendant de l'un des côtés d'une paroi terminale de la capsule, l'autre côté de la paroi terminale de la capsule étant en outre pourvue d'un moyen pour perforer et découper un moyen de scellage hermétique appliqué sur le goulot du récipient et d'un bord circonférentiel s'étendant de l'autre côté de la paroi terminale radialement à l'extérieur du moyen de perforation et de découpage, la capsule pouvant être placée en position inversée sur le goulot du récipient, avec le bord circonférentiel reçu autour de l'extrémité du goulot pour perforer et découper le moyen de scellage hermétique, caractérisé en ce que le moyen de scellage hermétique est constitué d'un bouchon qui est préinstallé à l'intérieur de la capsule et retenu par friction dans celle-ci avant l'application de la capsule avec le bouchon préinstallé sur le goulot du récipient, ce bouchon ayant une paroi d'extrémité et une bride radiale destinée à venir se placer sur l'extrémité du goulot du récipient, le diamètre extérieur de cette bride radiale étant choisi de sorte qu'elle puisse être reçue à l'intérieur du bord circonférentiel dans la position inversée de la capsule, le bouchon étant en outre pourvu d'une jupe cylindrique s'étendant de la paroi d'extrémité et destinée à être pressée dans le goulot du récipient lorsque la capsule avec le bouchon préinstallé est appliquée sur le goulot du récipient et en vue de retenir le bouchon par friction dans le goulot du récipient lorsque la capsule est enlevée, la distance radiale entre l'axe de la capsule et l'extrémité extérieure du moyen pour perforer et découper le bouchon ou l'élément de scellage hermétique étant sensiblement égale ou inférieure au rayon de la paroi cylindrique intérieure de la jupe du bouchon.

2. Moyen de fermeture selon la revendication 1, caractérisé en ce que la paroi d'extrémité du bouchon est munie d'un affaiblissement de son épaisseur pour faciliter la perforation et le découpage du bouchon en vue d'ouvrir le récipient.

3. Moyen de fermeture selon la revendication 2, caractérisé en ce que l'affaiblissement est un affaiblissement annulaire s'étendant circonférentiellement et situé radialement à l'intérieur du diamètre interne de la jupe du bouchon.

4. Moyen de fermeture selon la revendication 3, caractérisé en ce que l'affaiblissement comporte aussi un affaiblissement central situé au centre de la paroi d'extrémité du bouchon et plusieurs zones d'affaiblissement s'étendent radialement entre l'affaiblissement annulaire et l'affaiblissement central.

5. Moyen de fermeture selon la revendication 2, caractérisé en ce que l'affaiblissement de la paroi d'extrémité occupe toute la surface de la paroi d'extrémité située radialement à l'intérieur de la jupe du bouchon à l'exception de plusieurs zones isolées espacées angulairement autour de l'axe du bouchon.

6. Moyen de fermeture selon la revendication 1, caractérisé en ce que l'extrémité libre de la jupe est munie à l'extérieur d'une surface conique dont le plus petit diamètre est inférieur au diamètre de la jupe à proximité de la paroi d'extrémité du bouchon.

7. Moyen de fermeture selon la revendication 1, caractérisé en ce que la bride radiale du bouchon a plusieurs protubérances radiales espacées circonférentiellement autour du diamètre externe de la bride radiale et s'adaptant par friction dans une surface de centrage de la capsule.

8. Moyen de fermeture selon la revendication 1, caractérisé en ce que la paroi d'extrémité du bouchon est reçue dans un évidement plat de la paroi terminale de la capsule, délimité radialement par une surface de centrage.

## Claims

1. Means for hermetic closure of a container, comprising a cap adapted to be applied onto the neck of a container and having a cylindrical skirt extending from one of the sides of an end wall of the cap, the other side of the end wall of the cap being provided with a means for perforating and cutting out a hermetic sealing means applied onto the neck of the container, and a circumferential rim extending from the other side of the end wall radially outwardly of the perforating and cutting means, the cap being adapted to be placed in reversed position onto the neck of the container with the circumferential rim being received about the mouth of the neck for perforating and cutting out the hermetic sealing means, characterized in that the hermetic sealing means comprises a plug which is preinstalled in the interior of the cap and retained by friction therein prior to application of the cap with the preinstalled plug onto the neck of the container, said plug having an end wall and a radial flange adapted to be received on the end of the neck of the container, the outer diameter of said radial flange being selected so that it can be received in the interior of the circumferential rim in the reversed position of the cap, the plug being furthermore provided with a cylindrical skirt extending from the end wall and adapted to be pressed into the neck of the container when the cap with the preinstalled plug is applied onto the neck of the container in order to retain the plug by friction within the neck of the container when the cap is removed, the radial distance between the axis of the cap and the outer end of the means for perforating and cutting the plug or the hermetic sealing element being substantially equal to or inferior to the radius of the internal cylindrical wall of the skirt of the plug.

2. Closure means according to claim 1, characterized in that the end wall of the plug is provided with a weakening of its thickness to facilitate perforation and cutting out of the plug to open the container.

3. Closure means according to claim 2, characterized in that the weakening is an annular weakening extending circumferentially and located radially at the interior of the inner diameter of the skirt of the plug.

4. Closure means according to claim 3, characterized in that the weakening also comprises a central weakening located at the center of the end wall of the plug and a plurality of weakening zones extending radially between the annular weakening and the central weakening.

5. Closure means according to claim 2, characterized in that the weakening of the end wall comprises the entire surface of the end wall disposed radially at the interior of the skirt of the plug with the exception of a plurality of isolated zones spaced angularly about the axis of the plug.

6. Closure means according to claim 1, characterized in that the free end of the skirt is provided at the exterior with a tapered surface whose small diameter is inferior to the diameter of the skirt in proximity of the end wall of the plug.

7. Closure means according to claim 1, characterized in that the radial flange of the plug has a plurality of radial projections spaced circumferentially about the external diameter of the radial flange and frictionally engaging a centering surface of the cap.

8. Closure means according to claim 1, characterized in that the end wall of the plug is received in a flat cutout of the end wall of the cap, delimited radially by a centering surface.

## Patentansprüche

1. Hermetischer Verschluss für einen Behälter, mit einer Kappe, die auf den Hals des Behälters aufzusetzen ist und die eine zylindrische Wand hat, die sich von einer Seite einer Endwand der Kappe erstreckt, wobei die andere Seite der Endwand der Kappe mit einer Vorrichtung versehen ist zur Perforation und zum Ausschneiden eines hermetischen Dichtungselementes, welches am Hals des Behälters angebracht ist, und mit einem Umfangsring, der sich von der anderen Seite der Endwand radial ausserhalb der Perforations- und Ausschneidevorrichtung erstreckt, wobei die Kappe in umgekehrter Stellung auf den Hals des Behälters aufzusetzen ist, damit der Umfangsring um das Ende des Halses zu liegen kommt, zur Perforation und zum Ausschneiden der hermetischen Dichtungsvorrichtung, dadurch gekennzeichnet, dass das hermetische Dichtungselement aus einem Stopfen besteht, der im Innern der Kappe voreingebaut und darin durch Reibung zurückgehalten ist vor dem Aufsetzen der Kappe mit dem voreingebauten Stopfen auf den Hals des Behälters, wobei der Stopfen eine Endwand aufweist und einen radialen Flansch hat zur Auflage auf dem Ende des Halses des Behälters, wobei der äussere Durchmesser dieses radialen Flansches bemessen ist, damit er im Innern des Umfangsringes in der umgekehrten Stellung der Kappe aufgenommen werden kann, wobei der Stopfen desweiteren mit einer zylindrischen Wand versehen ist, die sich von der Endwand erstreckt und in den Hals des Behälters zu pressen ist, wenn die Kappe mit dem voreingebauten Stopfen auf den Hals des Behälters gesetzt wird, um den Stopfen durch Reibung in dem Hals des Behälters zurückzuhalten, wenn die Kappe entfernt wird, wobei der radiale Abstand zwischen der Achse der Kappe und dem äusseren Ende der Perforations- und Ausschneidevorrichtung des Stopfens oder des hermetischen Dichtungselementes im wesentlichen gleich oder kleiner ist als der Radius der inneren zylindrischen Fläche der Wand des Stopfens.

2. Verschlussvorrichtung nach Anspruch 1, dadurch gekennzeichnet, dass die Endwand des Stopfens mit einer Schwächung ihrer Dickenabmessung versehen ist, um die Perforation und das Ausschneiden des Stopfens zum Öffnen des Behälters zu vereinfachen.

3. Verschlussvorrichtung nach Anspruch 2, dadurch gekennzeichnet, dass die Schwächung eine ringförmige Schwächung ist, die sich in Umfangsrichtung erstreckt und sich radial innerhalb des inneren Durchmessers der Wand des Stopfens befindet.

4. Verschlussvorrichtung nach Anspruch 3, dadurch gekennzeichnet, dass die Schwächung auch eine zentrale Schwächung aufweist, die in der Mitte der Endwand des Stopfens vorgesehen ist, und dass mehrere Schwächungszonen sich radial zwischen der ringförmigen Schwächung und der zentralen Schwächung erstrecken.

5. Verschlussvorrichtung nach Anspruch 2, dadurch gekennzeichnet, dass die Schwächung der Endwand sich über im wesentlichen die gesamte Fläche der Endwand radial innerhalb der zylindrischen Wand des Stopfens erstreckt, mit Ausnahme von mehreren begrenzten Zonen, welche um die Achse des Stopfens in Abstand voneinander angeordnet sind.

6. Verschlussvorrichtung nach Anspruch 1, dadurch gekennzeichnet, dass das freie Ende der zylindrischen Wand auf der Aussenseite mit einer kegelförmigen Fläche versehen ist, wobei der kleinste Durchmesser der kegelförmigen Fläche kleiner ist als der Durchmesser der zylindrischen Wand in der Nähe der Endwand des Stopfens.

7. Verschlussvorrichtung nach Anspruch 1, dadurch gekennzeichnet, dass der radiale Flansch des Stopfens mehrere radiale Vorsprünge hat, die in Umfangsrichtung um den äusseren Durchmesser des radialen Flansches beabstandet sind und reibschlüssig in einer Zentrierfläche der Kapsel aufgenommen sind.

8. Verschlussvorrichtung nach Anspruch 1, dadurch gekennzeichnet, dass die Endwand des Stopfens in einer flachen Aussparung der Endwand der Kappe aufgenommen ist, die in Radialrichtung durch eine Zentrierfläche begrenzt ist.
